# FASCICULE DE BREVET EUROPEEN

(11) **EP 2 364 919 B1**
(45) Date de publication et mention de la délivrance du brevet: **16.01.2013**
(21) Numéro de dépôt: 10305237.9
(22) Date de dépôt: 10.03.2010
(51) Int. Cl.: B65D 5/50

(54) **Dispositif de calage d'objet dans un conteneur**
Vorrichtung zum Verkeilen eines Gegenstands in einen Behälter
Device for wedging an object in a container

(43) Date de publication de la demande: 14.09.2011
(73) Titulaire: SAICA France, 33600 Pessac (FR)
(72) Inventeur: Delias, Philippe, 16150 Etagnac (FR)
(74) Mandataire: Hernández Hernández, Carlos

(56) Documents cités:
- WO-A1-2009/093775
- DE-U1- 29 619 127
- FR-A- 781 177
- FR-A1- 2 730 472

## Description

La présente invention concerne le domaine de l'emballage. Elle se rapporte à un dispositif de calage d'au moins un objet dans un conteneur, plus précisément dans une caisse en carton.

Dans le domaine du conditionnement, il est souvent nécessaire de transporter des objets fragiles, par exemple une optique destinée à un véhicule depuis le site de production des optiques jusqu'à la chaine d'assemblage du véhicule.

Pour des commodités de stockage et de transport de tels objets sont conditionnés dans des caisses (ou boîtes) en carton de forme parallélépipédique dont les dimensions sont standardisées.

Selon un premier mode de stockage, pour le protéger, l'objet conditionné est noyé dans des billes en polystyrène par exemple. Cette solution a pour avantage de s'adapter aux différentes dimensions des objets stockés. Selon un premier inconvénient, cette solution conduit à utiliser un grand volume de matière pour la protection. Selon un autre inconvénient, ce type de protection est difficile à manipuler du fait qu'elle se présente sous la forme de nombreux éléments discrets. De plus, cette solution ne garantit pas une protection optimale dans la mesure où l'objet peut être en contact avec les parois de la caisse en carton. Selon un autre mode de stockage, l'objet conditionné est calé dans la caisse en carton grâce à des éléments en carton, en mousse ou en polystyrène. Ces éléments sont intercalés entre la caisse et l'objet, généralement au niveau de chaque angle.

Cette solution permet une protection optimale car elle permet d'assurer que l'objet est écarté des parois de la caisse. Selon un autre aspect, le volume de matière utilisé pour le calage est sensiblement inférieur à celui du premier mode de stockage.

Le principal inconvénient de cette solution résulte du fait que chaque objet doit avoir son propre jeu d'éléments de calage ce qui peut se traduire par un grand nombre de jeux d'éléments de calage.

Pour simplifier la gestion des éléments, les éléments d'un même jeux sont reliés entre eux.

Toutefois, même dans ce cas, il est nécessaire de gérer un grand nombre de jeux différents.

D'autres dispositifs de stockage sont connus des documents WO 2009/093775, FR 781 177 et DE 296 19 127U.

Aussi, la présente invention vise à pallier les inconvénients de l'art antérieur en proposant un dispositif de calage d'au moins un objet dans un conteneur, ledit dispositif étant susceptible de s'adapter à différentes dimensions d'objets.

A cet effet, l'invention a pour objet un dispositif de calage d'au moins un objet dans un conteneur de forme parallélépipédique, ledit dispositif étant obtenu à partir d'un flan comportant un fond, deux parois latérales principales planes, reliées au fond au niveau de deux côtés opposés par des lignes de pliage et deux parois latérales secondaires reliées au fond au niveau de deux autres côtés opposés par des lignes de pliage, caractérisé en ce que chaque paroi latérale secondaire comprend de part et d'autre des moyens de liaison avec une paroi latérale principale, en ce que chaque paroi latérale principale comprend au moins trois moyens de liaison susceptibles d'être reliés aux moyens de liaison des parois latérales secondaires de manière à relier les parois latérales secondaires avec les parois latérales principales et ajuster l'écartement entre lesdites parois latérales secondaires et en ce que chaque paroi secondaire comprend une pluralité de lignes de pliage parallèles à la ligne de pliage la reliant au fond permettant auxdites parois latérales secondaires d'avoir une section sous forme d'une ligne brisée approximativement courbe dans un plan perpendiculaire aux lignes de pliage.

D'autres caractéristiques et avantages ressortiront de la description qui va suivre de l'invention, description donnée à titre d'exemple uniquement, en regard des dessins annexés sur lesquels :
- La figure 1A est une vue de face d'un flan à plat d'un dispositif de calage selon une première variante de l'invention,
- La figure 1B est une vue de face d'un flan à plat d'un dispositif de calage selon une deuxième variante de l'invention,
- La figure 2A est une vue en perspective d'un dispositif de calage selon la première variante,
- La figure 2B est une vue en perspective d'un dispositif de calage selon la deuxième variante,
- La figure 3 est une vue en perspective d'un dispositif de calage selon la première variante adapté à un premier objet,
- La figure 4 est une vue en perspective d'un dispositif de calage selon la première variante adapté à un autre objet plus petit que le premier, et
- La figure 5 est une vue en perspective de dessus d'un conteneur dans lequel est disposé un dispositif de calage selon l'invention.

Sur la figure 5, on a représenté un objet 10 conditionné dans un emballage. A titre d'exemple, l'objet est une optique destinée à une voiture. Toutefois, l'invention n'est pas limitée à cet objet.

Selon l'invention, l'emballage comprend d'une part un conteneur 12, et d'autre part un dispositif de calage 14 intercalé entre l'objet 10 et le conteneur 12.

Selon un mode de réalisation et de manière non limitative, le conteneur 12 est une caisse parallélépipédique en carton comportant un fond 16 rectangulaire, quatre parois latérales 18 reliées deux à deux et au fond par des lignes de pliage dont les bords supérieurs forment une ouverture rectangulaire et supportent des rabats 20 pour fermer ladite ouverture et former le dessus du conteneur. Le conteneur n'est pas plus décrit car il est connu de l'homme du métier et n'est pas l'élément essentiel de l'invention.

Selon l'invention, un dispositif de calage est obtenu à partir d'un flan, de préférence en carton.

Selon les deux variantes, il comprend un fond 22 de forme rectangulaire, deux parois latérales principales planes 24.1 et 24.2, reliées au fond 22 au niveau de deux côtés opposés par des lignes de pliage 26 et deux parois latérales secondaires 28.1 et 28.2 reliées au fond au niveau de deux autres côtés opposés par des lignes de pliage 30, lesdites parois secondaires 28.1 et 28.2 comprenant une pluralité de lignes de pliage 32 parallèles à la ligne de pliage 30 permettant auxdites parois latérales secondaires 28.1 et 28.2 d'avoir une section sous forme d'une ligne brisée approximativement courbe dans un plan perpendiculaire aux lignes de pliage 30. Chaque paroi latérale secondaire 28.1 et 28.2 comprend, au niveau de son bord libre (opposé à la ligne de pliage 30), une bande de matière rectangulaire 34 délimitée par le bord libre de la paroi latérale secondaire et la ligne de pliage 32 la plus proche dudit bord avec de part et d'autre des languettes 36 susceptibles de coopérer avec des encoches 38 prévues au niveau des parois latérales principales 24.1 et 24.2, décalées préférentiellement vers le haut par rapport au fond 22.

L'invention n'est pas limitée aux languettes et aux encoches. Ainsi, on pourrait envisager d'autres moyens d'assemblage pour assurer la liaison entre les parois latérales secondaires et les parois latérales principales.

Dans tous les cas, chaque paroi latérale secondaire comprend de part et d'autre des moyens de liaison avec les parois latérales principales. En complément, chaque paroi latérale principale comprend des moyens de liaison qui coopèrent avec les moyens de liaison des parois latérales secondaires de manière à obtenir une liaison entre le bord libre des parois latérales secondaires et les parois latérales principales.

Selon un autre point, la section verticale des parois latérales secondaires 28.1 et 28.2 et du fond 22 peut ne pas présenter de symétrie. Ainsi, les parois latérales secondaires peuvent ne pas avoir le même nombre de lignes de pliage 32.

Pour obtenir un dispositif de calage, les parois latérales principales 24.1 et 24.2 sont pliées de manière à être parallèles entre elles et perpendiculaires avec le fond 22. Toutefois, les parois latérales principales 24.1 et 24.2 pourraient ne pas être parallèles entre elles et former un angle supérieur à 90° avec le fond 22. En suivant, les parois secondaires 28.1 et 28.2 sont pliées et les languettes 36 disposées de part et d'autre des parois latérales secondaires sont insérées dans les encoches 38 prévues au niveau des parois principales. Le dispositif de calage conserve sa forme tridimensionnelle tant que les languettes 36 coopèrent avec les encoches 38. Les languettes 36 peuvent être retirées des encoches 38 de manière à remettre le dispositif de calage à plat.

Selon l'invention, il est possible d'ajuster l'écartement entre les parois latérales secondaires 28.1 et 28.2 et/ou la courbure desdites parois afin d'ajuster le dispositif de calage à l'objet conditionné ou aux objets conditionnés.

Cet ajustement découle du fait que les languettes 36 peuvent coopérer avec différentes encoches 38 qui sont réparties le long des parois latérales principales 24.1 et 24.2. Pour pouvoir ajuster le dispositif de calage, chaque paroi principale comprend au moins trois encoches 38.

Ainsi, comme illustré sur la figure 3, les languettes 36 des parois latérales secondaires 28.1 et 28.2 coopèrent avec les encoches 38 les plus éloignées au niveau de chaque paroi principale 24.1 et 24.2 de manière à offrir un grand volume entre lesdites parois 24.1, 24.2 28.1 et 28.2.

Pour emballer un objet plus réduit, il est possible de faire coopérer les languettes 36 des parois latérales secondaires 28.1 et 28.2 avec des encoches 38 plus proches au niveau de chaque paroi principale 24.1 et 24.2, comme illustré sur la figure 4.

De préférence, les languettes 36 ont des formes de crochets pour favoriser leurs accroches avec les encoches 38. Selon le mode de réalisation et d'utilisation représenté, les languettes sont symétriques par rapport à l'axe médian longitudinal, parallèle aux lignes de pliage 26 et par rapport à l'axe médian transversal, parallèle aux lignes de pliage 30. Cette symétrie peut ne pas être respectée afin de mieux s'adapter à la forme des pièces à emballer.

Ainsi, selon un mode de réalisation préférentiel, chaque languette 36 comprend un côté 40, le plus proche de l'axe médian transversal, de préférence légèrement décalé par rapport à la dernière ligne de pliage 32 vers l'extérieur, une échancrure 42 pour favoriser l'accroche avec l'encoche 38 au droit du bord libre de la paroi latérale secondaire, et un bout arrondi 44 reliant le côté rectiligne et l'échancrure 42 pour favoriser l'introduction de la languette 36 dans une encoche 38, comme illustré sur la figure 1A.

Selon un mode de réalisation, chaque paroi latérale principale 24.1 ou 24.2 est prolongée par un volet 46 relié à ladite paroi par au moins une ligne de pliage 48 parallèle à la ligne de pliage 26.

Selon un premier mode de réalisation illustré sur les figures 1A et 2A, le volet 46 est plaqué contre l'une des faces de la paroi latérale principale à laquelle il est relié. Dans ce cas, le volet 46 est relié par deux lignes de pliage 48 parallèles et faiblement espacées. De préférence, le volet 46 est plaqué contre la face de la paroi latérale principale orientée vers l'intérieur du dispositif de calage.

Selon un autre mode de réalisation, le volet 46 est disposé à 90° par rapport à la paroi latérale principale et orienté vers l'extérieur.

Avantageusement, les encoches 38 se présentent chacune sous forme d'une ouverture et sont réparties le long de la ligne de pliage 48.

Selon les réalisations représentées sur les figures 1A à 5, pour chaque paroi principale, les encoches 38 sont disposées de manière symétrique par rapport à l'axe médian longitudinal de manière à permettre l'accroche des deux languettes 36 prévues de part et d'autre de chaque paroi latérale secondaire. Selon un autre aspect, elles sont également réparties de façon symétrique par rapport à l'axe médian transversal.

Selon un mode de réalisation illustré sur la figure 1A, chaque paroi principale comprend six encoches. Selon un autre mode de réalisation illustré sur la figure 1B, chaque paroi principale comprend cinq encoches.

Les encoches 38 peuvent avoir différentes formes.

Selon un premier mode de réalisation illustré sur la figure 1A, chaque ouverture formant une encoche 38 comprend un premier côté disposé au droit de la ligne de pliage 48 la plus éloigné du fond 22, deux côtés sensiblement parallèles qui s'étendent entre les deux lignes de pliage 48 et une portion courbe qui relie les deux côtés parallèles, orientée vers le fond 22 de manière à ce que l'encoche s'étende de part et d'autre de la ligne de pliage 48 la plus proche du fond 22. Selon un autre mode de réalisation illustré sur la figure 1B, chaque ouverture formant une encoche 38 comprend deux côtés sensiblement perpendiculaires à la ligne de pliage 48 et disposés à cheval sur ladite ligne de pliage 48, une première ligne au niveau de la paroi latérale principale reliant lesdits deux côtés et une seconde ligne au niveau du volet 46 reliant lesdits deux côtés.

Selon une autre caractéristique de l'invention, le dispositif de calage comprend des moyens 50 et 68 pour éloigner le fond 22 et les parois latérales principales 24.1, 24.2 du fond et des parois latérales du conteneur.

A cet effet, chaque paroi latérale principale comprend au niveau des bords perpendiculaires à la ligne de pliage 26 des volets 50 reliés à ladite paroi principale par une ligne de pliage 52 de manière à ce que chaque volet soit disposé à 90° par rapport à la paroi latérale principale et orienté vers l'extérieur.

Selon un mode de réalisation illustré sur les figures 1B et 2B, le dispositif de calage comprend des moyens pour maintenir les volets 46 et 50 à 90° par rapport aux parois latérales principales. Pour cela, chaque volet 50 est prolongé par un rabat 54 relié audit volet 50 par une ligne de pliage 56 et chaque volet 46 est prolongé également par un rabat 58 relié audit volet 46 par une ligne de pliage 60, des moyens de liaison reliant les rabats 54 et 58 pour maintenir les volets 46 et 50 à 90° par rapport à la paroi latérale principale. A titre d'exemple de ces moyens de liaison, le rabat 58 peut comprendre au niveau de chaque angle des languettes 62 susceptibles de coopérer avec des ouvertures 64 ménagées dans chaque rabat 58.

Chaque paroi latérale principale 24.1 et 24.2 s'étend de part et d'autre de la ligne de pliage 26.

Selon un mode de réalisation, chaque ligne de pliage 26 est prolongée à chacune de ses extrémités par des lignes de découpe 66 qui séparent les parois latérales principales 24.1 et 24.2 des parois latérales secondaires 28.1 et 28.2.

Pour que le fond 22 du dispositif de calage soit écarté du fond du conteneur, les parois latérales principales 24.1 et 24.2 ont des bords dits inférieurs 68 disposés de part et d'autre des lignes de pliage 26 qui sont décalés vers l'axe médian longitudinal (lorsque le flan est à plat). Avantageusement, les bords inférieurs 68 sont rectilignes, parallèles aux lignes de pliage 26 pour assurer une meilleure stabilité et sont décalés à égale distance de leur ligne de pliage respective 26.

La mise en forme du dispositif de calage est relativement simple.

Selon le mode de réalisation illustré sur les figures 1A et 2A, dans un premier temps, les parois latérales principales 24.1 et 24.2 sont disposées de préférence à 90° par rapport au fond 22 grâce aux lignes de pliage 26. Cependant, on pourrait envisager que les parois latérales principales forment un angle supérieur à 90° avec le fond pour s'adapter à un objet contenu plus étroit en partie basse qu'en partie haute. Pour chaque paroi latérale principale, le volet 46 est plaqué contre la face de ladite paroi latérale principale orientée vers l'intérieur. En suivant, les parois latérales secondaires 28.1 et 28.2 sont mises en forme grâce aux lignes de pliage 30 et 32. Les languettes 36 des parois latérales secondaires sont pliées à 90° puis insérées dans les encoches 38 de manière à assurer la liaison entre les parois latérales 24.1, 24.2, 28.1 et 28.2. L'utilisateur peut ajuster l'écartement entre les parois latérales secondaires en fonction des dimensions de l'objet à emballer en choisissant dans quelles encoches 38 il engage les languettes 36, comme illustré sur les figures 3 et 4.

Avant d'insérer le dispositif de calage dans le conteneur, les volets 50 sont disposés à 90° et orientés vers l'extérieur. De préférence, la longueur des parois principales entre les lignes de pliage 52 est sensiblement égale à la longueur du conteneur.

Selon le mode de réalisation illustré sur les figures 1B et 2B, dans un premier temps, les parois latérales principales 24.1 et 24.2 sont disposées préférentiellement à 90° par rapport au fond 22 grâce aux lignes de pliage 26. Pour chaque paroi latérale principale, les volets 46, 50 sont disposés à 90° par rapport aux parois latérales principales 24.1 et 24.2 et les languettes 62 sont introduites dans les ouvertures 64. En suivant, les parois latérales secondaires 28.1 et 28.2 sont mises en forme grâce aux lignes de pliage 30 et 32. Les languettes 36 des parois latérales secondaires sont pliées à 90° puis insérées dans les encoches 38 de manière à assurer la liaison entre les parois latérales 24.1, 24.2, 28.1 et 28.2. L'utilisateur peut ajuster l'écartement entre les parois latérales secondaires en fonction des dimensions de l'objet à emballer en choisissant les encoches 38 dans lesquelles il engage les languettes 36.

## Revendications

1. Dispositif de calage d'au moins un objet dans un conteneur de forme parallélépipédique, ledit dispositif étant obtenu à partir d'un flan comportant un fond (22), deux parois latérales principales planes (24.1, 24.2), reliées au fond (22) au niveau de deux côtés opposés par des lignes de pliage (26) et deux parois latérales secondaires (28.1, 28.2) reliées au fond (22) au niveau de deux autres côtés opposés par des lignes de pliage (30), **caractérisé en ce que** chaque paroi latérale secondaire (28.1, 28.2) comprend de part et d'autre des moyens de liaison (36) avec une paroi latérale principale, **en ce que** chaque paroi latérale principale (24.1, 24.2) comprend au moins trois moyens de liaison (38) susceptibles d'être reliés aux moyens de liaison (36) des parois latérales secondaires (28.1, 28.2) de manière à relier les parois latérales secondaires (28.1, 28.2) avec les parois latérales principales (24.1, 24.2) et ajuster l'écartement entre lesdites parois latérales secondaires (28.1, 28.2) et **en ce que** chaque paroi secondaire (28.1, 28.2) comprend une pluralité de lignes de pliage (32) parallèles à la ligne de pliage (30) permettant auxdites parois latérales secondaires (28.1, 28.2) d'avoir une section sous forme d'une ligne brisée approximativement courbe dans un plan perpendiculaire aux lignes de pliage (30).

2. Dispositif de calage d'au moins un objet dans un conteneur selon la revendication 1, **caractérisé en ce qu'**il comprend des moyens (50, 68) pour éloigner le fond (22) et les parois latérales principales (24.1, 24.2) du fond et des parois latérales du conteneur.

3. Dispositif de calage d'au moins un objet dans un conteneur selon la revendication 2, **caractérisé en ce que** chaque paroi latérale principale comprend au niveau des bords perpendiculaires à la ligne de pliage (26) des volets (50) reliés chacun à ladite paroi principale par une ligne de pliage (52) de manière à ce que chaque volet soit disposé à 90° par rapport à la paroi latérale principale et orienté vers l'extérieur.

4. Dispositif de calage d'au moins un objet dans un conteneur selon la revendication 3, **caractérisé en ce que** chaque volet (50) est prolongé par un rabat (54) relié audit volet (50) par une ligne de pliage (56) et chaque paroi latérale principale (24.1, 24.2) est prolongée par un volet (46) relié à ladite paroi par au moins une ligne de pliage (48) parallèle à la ligne de pliage (26), ledit volet (46) étant lui-même prolongé par un rabat (58) relié audit volet (46) par une ligne de pliage (60), des moyens de liaison (62, 64) étant prévus pour relier les rabats (54, 58) pour maintenir les volets (46, 50) à 90° par rapport à la paroi latérale principale.

5. Dispositif de calage d'au moins un objet dans un conteneur selon l'une quelconque des revendications 2 à 4, **caractérisé en ce que** les parois latérales principales (24.1, 24.2) ont des bords dits inférieurs (68) disposés de part et d'autre des lignes de pliage (26) qui sont décalés par rapport auxdites lignes de pliage (26) de manière à venir en saillie par rapport au fond (22) lorsque les parois latérales principales sont disposées à 90° par rapport audit fond (22).

6. Dispositif de calage d'au moins un objet dans un conteneur selon la revendication 5, **caractérisé en ce que** chaque ligne de pliage (26) est prolongée à chacune de ses extrémités par des lignes de découpe (66) qui séparent les parois latérales principales (24.1, 24.2) des parois latérales secondaires (28.1, 28.2) et forment les bords inférieurs (68) desdites parois latérales principales (24.1, 24.2).

7. Dispositif de calage d'au moins un objet dans un conteneur selon l'une quelconque des revendications 1 à 6, **caractérisé en ce que** chaque paroi latérale (28.1, 28.2) comprend de part et d'autre des languettes (36) et **en ce que** chaque paroi latérale principale (24.1, 24.2) comprend des encoches (38) chacune susceptible de recevoir une languette (36).

8. Dispositif de calage d'au moins un objet dans un conteneur selon la revendication 7, **caractérisé en ce que** chaque paroi latérale principale (24.1, 24.2) est prolongée par un volet (46) relié à ladite paroi par au moins une ligne de pliage (48) parallèle à la ligne de pliage (26), les encoches (38) se présentant chacune sous forme d'une ouverture et étant réparties le long de la ligne de pliage (48).

9. Dispositif de calage d'au moins un objet dans un conteneur selon la revendication 8, **caractérisé en ce que** le volet (46) est plaqué contre l'une des faces de la paroi latérale principale à laquelle il est relié par deux lignes de pliage (48) parallèles et faiblement espacées.

10. Dispositif de calage d'au moins un objet dans un conteneur selon la revendication 9, **caractérisé en ce que** chaque ouverture formant une encoche (38) comprend un premier côté disposé sensiblement au droit de la ligne de pliage (48) la plus éloigné du fond (22), deux côtés parallèles qui s'étendent entre les deux lignes de pliage (48) et une portion courbe qui relie les deux côtés parallèles, orientées vers le fond (22) de manière à ce que l'encoche s'étende de part et d'autre de la ligne de pliage (48) la plus proche du fond (22).

11. Dispositif de calage d'au moins un objet dans un conteneur selon la revendication 8, **caractérisé en ce que** chaque ouverture formant une encoche (38) comprend deux côtés sensiblement parallèles, perpendiculaires à la ligne de pliage (48) et disposés à cheval sur ladite ligne de pliage (48), une première ligne au niveau de la paroi latérale principale reliant lesdits deux côtés et une seconde ligne au niveau du volet (46) reliant lesdits deux côtés.

12. Dispositif de calage d'au moins un objet dans un conteneur selon l'une quelconque des revendications 7 à 11, **caractérisé en ce que**, pour chaque paroi latérale secondaire, les languettes (36) sont prévues de part et d'autre d'une bande de matière (34) délimitée par le bord libre de la paroi latérale secondaire et la ligne de pliage 32 la plus proche dudit bord.

13. Dispositif de calage d'au moins un objet dans un conteneur selon l'une quelconque des revendications 7 à 12, **caractérisé en ce que** chaque languette (36) comprend un côté (40) sensiblement parallèle aux lignes de pliage (30), une échancrure (42) pour favoriser l'accroche avec une encoche (38) au droit du bord libre de la paroi latérale secondaire, et un bout arrondi (44) reliant le côté (40) et l'échancrure (42) pour favoriser l'introduction de la languette (36) dans une des encoches (38).

14. Conteneur intégrant un dispositif de calage selon l'une quelconque des revendications précédentes.

## Claims

1. A device for setting at least one object in a parallelepiped container, said device being obtained from a blank comprising a bottom (22), two planar main side walls (24.1, 24.2) connected to the bottom (22) at two opposing sides by folding lines (26) and two secondary side walls (28.1, 28.2) connected to the bottom (22) at another two opposing sides by folding lines (30), **characterised in that** each secondary side wall (28.1, 28.2) includes on either side a means for linking (36) with a main side wall, and **in that** each main side wall (24.1, 24.2) includes at least three linking means (38) capable of being connected to the linking means (36) of the secondary side walls (28.1, 28.2) such as to connect the secondary side walls (28.1, 28.2) to the main side walls (24.1, 24.2) and to adjust the separation between said secondary side walls (28.1, 28.2), and **in that** each secondary wall (28.1, 28.2) includes a plurality of folding lines (32) parallel to the folding line (30) enabling said secondary side walls (28.1, 28.2) to have a cross-section in the shape of an approximately curved broken line in a plane perpendicular to the folding lines (30).

2. A device for setting at least one object in a container according to claim 1, **characterised by** including a means (50, 68) for separating the bottom (22) and the main side walls (24.1, 24.2) from the bottom and the side walls of the container.

3. A device for setting at least one object in a container according to claim 2, **characterised in that** each main side wall includes, at the edges thereof perpendicular to the folding line (26), folding sections (50) which are each connected to said main wall by a folding line (52) such that each folding section is placed at 90° relative to the main side wall and directed towards the outside.

4. A device for setting at least one object in a container according to claim 3, **characterised in that** each folding section (50) is extended by a flap (54) connected to said folding section (50) by a folding line (56) and each main side wall (24.1, 24.2) is extended by a folding section (46) connected to said wall by at least one folding line (48) parallel to the folding line (26), said folding section (46) also being extended by a flap (58) connected to said folding section (46) by a folding line (60), a linking means (62, 64) being provided for connecting the flaps (54, 58) in order to keep the folding sections (46, 50) at 90° relative to the main side wall.

5. A device for setting at least one object in a container according to any claim 2 to 4, **characterised in that** the main side walls (24.1, 24.2) have so-called bottom edges (68) arranged on either side of folding lines (26) which are offset relative to said folding lines (26) such as to project from the bottom (22) when the main side walls are arranged at 90° relative to said bottom (22).

6. A device for setting at least one object in a container according to claim 5, **characterised in that** each folding line (26) is extended at each one of the ends thereof by cutting lines (66) which separate the main side walls (24.1, 24.2) from the secondary side walls (28.1, 28.2) and form the bottom edges (68) of said main side walls (24.1, 24.2).

7. A device for setting at least one object in a container according to any claim 1 to 6, **characterised in that** each side wall (28.1, 28.2) includes tabs (36) on either side and **in that** each main side wall (24.1, 24.2) includes slots (38) each of which is capable of receiving a tab (36).

8. A device for setting at least one object in a container according to claim 7, **characterised in that** each main side wall (24.1, 24.2) is extended by a folding section (46) connected to said wall by at least one folding line (48) parallel to the folding line (26), the slots (38) each being provided in the form of an opening and being distributed along the folding line (48).

9. A device for setting at least one object in a container according to claim 8, **characterised in that** the folding section (46) is urged against one of the surfaces of the main side wall to which it is connected by two folding lines (48) which are parallel and separated by a short distance.

10. A device for setting at least one object in a container according to claim 9, **characterised in that** each opening forming a slot (38) includes a first side arranged substantially on a line with the folding line (48) that is furthest from the bottom (22), two parallel sides which extend between the two folding lines (48) and a curved portion which connects the two parallel sides, directed towards the bottom (22) such that the slot extends on either side of the folding line (48) that is closest to the bottom (22).

11. A device for setting at least one object in a container according to claim 8, **characterised in that** each opening forming a slot (38) includes two substantially parallel sides, perpendicular to the folding line (48) and arranged spanning said folding line (48), a first line on the main side wall connecting said two sides and a second line on the folding section (46) connecting said two sides.

12. A device for setting at least one object in a container according to any claim 7 to 11, **characterised in that**, for every secondary side wall, the tabs (36) are provided on either side of a strip of material (34) defined by the free edge of the secondary side wall and the folding line (32) that is closest to said edge.

13. A device for setting at least one object in a container according to any claim 7 to 12, **characterised in that** each tab (36) includes one side (40) substantially parallel to the folding lines (30), a cut (42) for easier attachment with a slot (38) on a line with the free edge of the secondary side wall, and a rounded end (44) connecting the side (40) and the cut (42) for easier insertion of the tab (36) in one of the slots (38).

14. A container including a setting device according to any preceding claim.

## Patentansprüche

1. Keilvorrichtung für mindestens ein Objekt in einem Behälter in Quaderform, wobei diese Vorrichtung durch einen Körper mit einem Boden (22), zwei ebenen Hauptseitenwänden (24.1, 24.2), die an der Unterseite (22) mit den beiden gegenüberliegenden Seiten durch Faltlinien (26) und zwei sekundäre Seitenwände (28.1, 28.2) verbunden sind, welche ihrerseits an der Unterseite (22) mit den beiden gegenüberliegenden Seiten durch Faltlinien (30) verbunden sind, die **dadurch gekennzeichnet sind, dass** jede sekundäre Seitenwand (28.1, 28.2) auf jeder Seite Verbindungselemente (36) mit einer Hauptseitenwand umfasst, so dass jede Hauptseitenwand (24.1, 24.2) mindestens drei Verbindungselemente (38) umfasst, die mit den Verbindungselementen (36) der sekundären Seitenwände (28.1, 28.2) verbunden sind, um die sekundären Seitenwände (28.1, 28.2) mit den Hauptseitenwänden (24.1, 24.2) zu verbinden und den Abstand zwischen diesen sekundären Seitenwänden (28.1, 28.2) anzupassen, so dass jeder sekundäre Wand (28.1, 28.2) mehrere Faltlinien (32) parallel zur Faltlinie (30) aufweist, damit diese sekundären Seitenwände (28.1, 28.2) einen Querschnitt in Form einer unterbrochenen, annähernd krummen Linie aufweisen, die senkrecht zu den Faltlinien (30) stehen.

2. Keilvorrichtung für mindestens ein Objekt in einem Behälter gemäß Anspruch 1, **dadurch gekennzeichnet, dass** sie Mittel (50, 68) umfasst, um den Boden (22) und die Hauptseitenwände (24.1, 24.2) des Bodens sowie die Seitenwände des Behälters in einem bestimmten Abstand zu halten.

3. Keilvorrichtung für mindestens ein Objekt in einem Behälter gemäß Anspruch 2, **dadurch gekennzeichnet, dass** jede Hauptseitenwand auf Ebene der senkrecht zur Faltlinie (26) stehenden Kanten über Schieber (50) verfügt, die mit dieser Hauptseitenwand jeweils durch eine Faltlinie (52) verbunden sind, so dass jeder Schieber im 90°-Winkel zur Hauptseitenwand angeordnet und nach außen gerichtet ist.

4. Keilvorrichtung für mindestens ein Objekt in einem Behälter gemäß Anspruch 3, **dadurch gekennzeichnet, dass** jeder Schieber (50) durch eine über eine Faltlinie (56) mit diesem Schieber (50) verbundene Lasche (54) verlängert wird und jede Hauptseitenwand (24.1, 24.2) durch einen Schieber (46) mit dieser Wand durch mindestens eine Faltlinie (48) verbunden wird, die parallel zur Faltlinie (26) ist und dieser Schieber (46) selbst durch eine über eine Faltlinie (60) mit diesem Schieber (46) verbundene Lasche (58) verlängert wird, wobei Verbindungselemente (62, 64) vorgesehen sind, um die Laschen (54, 58) zu verbinden und die Schieber (46, 50) in einem 90°-Winkel zur Hauptseitenwand zu halten.

5. Keilvorrichtung für mindestens ein Objekt in einem Behälter gemäß einem der Ansprüche 2 bis 4, **dadurch gekennzeichnet, dass** die Hauptseitenwände (24.1, 24.2) untere Kanten (68) aufweist, die sich auf beiden Seiten der Faltlinie (26) befinden und hinsichtlich dieser Faltlinien (26) so angeordnet sind, dass zum Boden (22) vorstehen, während die Hauptseitenwände zu diesem Boden (22) im 90°-Winkel angeordnet sind.

6. Keilvorrichtung für mindestens ein Objekt in einem Behälter gemäß Anspruch 5, **dadurch gekennzeichnet, dass** jede Faltlinie (26) an jedem ihrer Enden durch Schnittlinien (66) verlängert wird, welche die Hauptseitenwände (24.1, 24.2) von den sekundären Seitenwänden (28.1, 28.2) trennen und die unteren Kanten (68) dieser Hauptseitenwände (24.1, 24.2) bilden.

7. Keilvorrichtung für mindestens ein Objekt in einem Behälter gemäß einem der Ansprüche 1 bis 6, **dadurch gekennzeichnet, dass** jede Seitenwand (28.1, 28.2) auf beiden Seiten Laschen (36) aufweist, und jede Hauptseitenwand (24.1, 24.2) Rillen (38) aufweist, welche jeweils eine Lasche (36) aufnehmen können.

8. Keilvorrichtung für mindestens ein Objekt in einem Behälter gemäß Anspruch 7, **dadurch gekennzeichnet, dass** jede Hauptseitenwand (24.1, 24.2) durch einen Schieber (46) mit dieser Wand durch mindestens eine Faltlinie (48) verbunden wird, die parallel zur Faltlinie (26) ist und die Nuten (38) die Form einer Öffnung aufweisen und entlang der Faltlinie (48) verteilt sind.

9. Keilvorrichtung für mindestens ein Objekt in einem Behälter gemäß Anspruch 8, **dadurch gekennzeichnet, dass** der Schieber (46) gegen eine Seite der Hauptseitenwand gedrückt wird, mit der er durch zwei parallele und eng bemessene Faltlinien (48) verbunden ist.

10. Keilvorrichtung für mindestens ein Objekt in einem Behälter gemäß Anspruch 9, **dadurch gekennzeichnet, dass** jede Öffnung eine Rille (38) bildet, welche eine erste Seite entlang der Faltlinie (48) und weiter vom Boden (22) entfernt sowie zwei parallele Seiten aufweist, die zwischen den beiden Faltlinien (48) angeordnet sind, zudem einen krummen Teil, der diese beiden parallelen Seiten verbindet und der zum Boden (22) gerichtet, so dass die Rille von beiden Seiten der Faltlinie (48) verläuft, die näher am Boden (22) liegt.

11. Keilvorrichtung für mindestens ein Objekt in einem Behälter gemäß Anspruch 8, **dadurch gekennzeichnet, dass** jede Öffnung einer Nut (38) zwei deutliche parallele Seiten aufweist, die senkrecht zur Faltlinie (48) stehen und auf dieser Faltlinie (48) angeordnet sind, wobei eineerste Linie auf Ebene der Hauptseitenwand diese beiden Seiten verbindet und eine zweite Linie auf Ebene des Schiebers (46) diese beiden Seiten verbindet.

12. Keilvorrichtung für mindestens ein Objekt in einem Behälter gemäß einem der Ansprüche 7 bis 11, **dadurch gekennzeichnet, dass** für jede sekundäre Seitenwand auf einer Seite Laschen (36) und auf der anderen Seite ein Materialstreifen (34) vorgesehen ist, der von der freien Seite der sekundären Seitenwand und der zu diesem Rand nächstgelegenen Faltlinie (32) begrenzt wird.

13. Keilvorrichtung für mindestens ein Objekt in einem Behälter gemäß einem der Ansprüche 7 bis 12, **dadurch gekennzeichnet, dass** jede Lasche (36) eine deutliche parallele Seite (40) zu den Faltlinien (30) aufweist, eine Aussparung (42), um das Einrasten in eine Rille (38) auf der freien Seite der sekundären Seitenwand zu begünstigen, zudem ein abgerundetes Ende (44), welche die Seite (40) und die Aussparung (42) verbindet, um das Einführen der Lasche (36) in eine der Rillen (38) zu begünstigen.

14. Behälter mit einer Keilvorrichtung gemäß einem der vorstehenden Patentansprüche.
